# FASCICULE DE BREVET EUROPEEN

(11) **EP 1 319 623 B1**
(45) Date de publication et mention de la délivrance du brevet: **27.07.2005**
(21) Numéro de dépôt: 02360337.6
(22) Date de dépôt: 06.12.2002
(51) Int. Cl.: B65H 65/00

(54) **Procédé et dispositif de nouage d'un fil sur une bobine**
Verfahren und Vorrichtung zum Knoten eines Fadens an einer Spule
Method and device for knotting a thread on a bobbin

(30) Priorité: 14.12.2001 FR 0116253
(43) Date de publication de la demande: 18.06.2003
(73) Titulaire: SUPERBA (Société par Actions Simplifiée), 68100 Mulhouse (FR)
(72) Inventeur: Massotte, Philippe, 68420 Gueberschwihr (FR); Liebmann, Hubert, 68310 Wittelsheim (FR)
(74) Mandataire: Nuss, Pierre

(56) Documents cités:
- EP-A- 0 885 830
- DE-A- 19 548 935
- DE-C- 187 936
- US-A- 3 110 450
- PATENT ABSTRACTS OF JAPAN vol. 1997, no. 04, 30 avril 1997 (1997-04-30) -& JP 08 319062 A (MURATA MACH LTD), 3 décembre 1996 (1996-12-03)

## Description

La présente invention concerne le domaine de l'industrie textile, en particulier du bobinage de fils et notamment du nouage d'une extrémité de fil sur une bobine et a pour objet un procédé de nouage d'un fil sur une bobine.

L'invention a également pour objet un dispositif pour la mise en oeuvre de ce procédé.

Le conditionnement de produits en forme de fils s'effectue généralement sur des supports appelés bobine. Une telle bobine est constituée par une succession de couches du produit à bobiner. En fin de bobine, l'extrémité du produit bobiné doit toujours être attachée afin d'éviter un débobinage plus ou moins important lors d'une manipulation ultérieure de la bobine, en particulier lors du transport. Ce phénomène de débobinage est d'autant plus important que le produit bobiné est souple, en particulier dans le cas des fils textiles.

Actuellement, l'assujettissement de l'extrémité libre du fil est effectué de différentes manières, à savoir par mise en oeuvre d'un film en matière synthétique cerclant la bobine par pincement de l'extrémité du fil dans le support ou bobinot, par nouage manuel ou automatique de l'extrémité du fil sur lui-même ou encore par pincement de ladite extrémité dans les sous couches.

Les procédés de nouage d'extrémité connus à ce jour présentent cependant un certain nombre d'inconvénients. Dans le cas de réalisation d'un cerclage, il est nécessaire d'utiliser un produit complémentaire tel qu'un film, alors que dans le cas d'un pincement de l'extrémité dans le support la forme de la bobine doit être spécialement adaptée, de sorte qu'elle ne peut plus, ensuite, qu'être utilisée qu'à la déroulée.

Le nouage du bout du fil sur lui-même induit un mouvement de nouage complexe et un risque de glissement, en présence de fils glissants.

Enfin, lors d'un pincement de l'extrémité en sous couche, ce pincement est tributaire de la limite de dureté des bobines et les fils fragiles risquent d'être abîmés.

On connaît également, par DE-C-187 936 un procédé et un dispositif pour la formation de deux boucles qui sont entortillées sur elles-mêmes. Dans un tel procédé, ce n'est pas l'extrémité du fil qui est saisie pour réaliser l'emmêlage des fils et leur nouage sur la bobine, mais un fil sous tension sur un bobinoir et guidé par un guide-fil.

Par ailleurs, JP-A-08 319062 décrit un dispositif, dans lequel un tortillon est réalisé sur une boucle obtenue par insertion d'une barre entre le fil à enrouler et la bobine en formation, cette barre étant retirée avant l'emmêlage de l'ensemble de la boucle avec l'extrémité du fil. Il s'ensuit que cet emmêlage réalise pratiquement un noeud sur la bobine, de sorte qu'il devient impossible de défaire l'emmêlage par une traction sur l'extrémité du fil.

La présente invention a pour but de pallier ces inconvénients en proposant un procédé de nouage d'un fil sur une bobine et un dispositif pour la mise en oeuvre de ce procédé permettant un accrochage automatique et universel de l'extrémité d'un fil sur une bobine, quel que soit le type de support, de fils ou de dureté de la bobine, tout en garantissant un nouage fiable et un dénouage aisé, lors d'une utilisation postérieure.

A cet effet, le procédé de nouage d'un fil sur une bobine, dans lequel l'extrémité du fil est préalablement saisie, caractérisé en ce qu'il consiste essentiellement à positionner ledit fil sous tension dans le prolongement de la dernière spire bobinée, à réaliser une boucle lâche parallèlement à l'extrémité du fil tendu, puis à former un tortillon par tordage d'un brin de la boucle lâche avec l'extrémité du fil tendu, à serrer ensuite le tortillon obtenu sur la bobine, le serrage étant effectué par une traction sur l'extrémité du fil tendu, et à couper l'extrémité restante du fil.

L'invention a également pour objet un dispositif pour la mise en oeuvre de ce procédé, comportant un dispositif de saisie de l'extrémité du fil, caractérisé en ce que le dispositif de saisie de l'extrémité du fil forme également un dispositif de positionnement de ladite extrémité de fil enroulé, et en ce qu'il est essentiellement constitué par un moyen de réalisation d'une boucle lâche, par un dispositif de formation d'un tortillon et par un moyen de coupe de l'extrémité restante du fil.

L'invention sera mieux comprise grâce à la description ci-après, qui se rapporte à un mode de réalisation préféré, donné à titre d'exemple non limitatif et expliqué avec référence aux dessins schématiques annexés, dans lesquels :
la figure 1 est une vue schématique en perspective d'un dispositif pour la mise en oeuvre du procédé conforme à l'invention, et
les figures 2 à 9 sont des vues partielles en perspective représentant différentes phases du nouage.

Les figures 1 à 5, 8 et 9 des dessins annexés représentent une bobine de fil 1 montée sur un support de rotation 2 et présentant une extrémité libre 3 se situant aléatoirement sur la périphérie de la bobine 1, la machine comportant ce support de rotation 2 étant munie, en outre, d'un dispositif 4 de nouage d'un fil sur une bobine. Dans le mode de réalisation représenté, la bobine 1 est montée sur un support en forme de mandrin. Cependant, il est également possible de monter la bobine 1 sur un support différent, ce support étant simplement capable de tourner dans les deux sens de rotation.

Conformément à l'invention, le dispositif 4 de nouage d'un fil met en oeuvre un procédé de nouage, qui consiste essentiellement à saisir l'extrémité 3 du fil et à positionner ledit fil sous tension dans le prolongement de la dernière spire bobinée, à réaliser une boucle lâche parallèlement à l'extrémité 3 du fil tendu, puis à former un tortillon par tordage d'un brin de la boucle lâche avec l'extrémité du fil tendu, à serrer ensuite le tortillon obtenu sur la bobine et à couper l'extrémité restante du fil.

Selon un premier mode de réalisation de l'invention représenté aux dessins annexés, la saisie de l'extrémité 3 du fil et son positionnement sous tension dans le prolongement de la dernière spire bobinée sont effectués par aspiration de ladite extrémité 3 et mise en rotation de dévidage de fil de la bobine 1 par le support 2, avec réalisation simultanée d'une longueur prédéterminée de fil tendu, puis par déplacement du brin de fil tendu transversalement à l'axe longitudinal de la bobine 1 et par rembobinage partiel du fil en vue de l'obtention d'une spire droite alignée avec le fil tendu (figures 2 et 3). A cet effet, une longueur prédéterminée de fil, correspondant à un nombre prédéterminé de tours de rotation de dévidage de la bobine 1 pouvant facilement être calculé, est dévidée et aspirée. Au cours de l'aspiration ou à la fin de cette dernière, il est ménagé un espace dans lequel le fil est tendu et dans lequel peut pénétrer un moyen de déviation du fil à la fin de l'aspiration, de sorte que ce dernier peut être amené sous tension dans une position inclinée transversalement par rapport à l'axe longitudinal de la bobine 1 (figure 3). Lors du rembobinage consécutif, le fil ainsi maintenu s'enroule jusqu'à réaliser une spire droite (figure 3).

La réalisation de la boucle lâche, parallèlement à l'extrémité 3 du fil tendu, s'effectue par formation d'une spire de circonférence nettement supérieure à celle des spires de la bobine 1, dans le sens de la rotation de bobinage, avec maintien sous tension de l'extrémité libre 3 du fil. Cette formation de la boucle lâche peut être réalisée avec traction sur l'extrémité libre 3 du fil et rotation simultanée de la bobine 1 et d'un moyen d'appui déporté par rapport au diamètre maximal de la bobine 1, dans le sens du bobinage, comme représenté aux figures 4 et 5 des dessins annexés. Ainsi, une partie du fil tendu par aspiration est renvidée sur la bobine 1 en formant une boucle ou spire de diamètre supérieur à celui des spires préalablement bobinées, cette boucle venant se placer par un de ses brins, après une rotation d'un tour, à côté de l'extrémité 3 de fil tendu.

Selon une variante de réalisation de l'invention, non représentée aux dessins annexés, la formation de la boucle lâche peut aussi être effectuée par un moyen d'appui déporté par rapport au diamètre maximal de la bobine 1, se déplaçant autour de la bobine 1 dans le sens de bobinage, l'extrémité 3 de fil tendu étant maintenu solidement et la bobine 1 étant maintenue à rotation libre sur le support 2, la boucle lâche ou spire de plus grande circonférence étant obtenue par un déroulage partiel correspondant de la bobine 1, sous traction. Dans un tel cas, le déplacement du moyen d'appui déporté par rapport au diamètre maximal de la bobine 1 entraîne une traction sur le fil enroulé ayant pour effet de provoquer un déroulage partiel correspondant de la bobine 1 pendant le déplacement du moyen d'appui déporté et son passage sur la génératrice de cette dernière. Ainsi, la boucle lâche ou spire de plus grand diamètre est réalisée par traction sur une spire bobinée et allongement de cette spire par déroulage partiel correspondant.

La formation du tortillon par tordage s'effectue par une saisie simultanée d'un brin de la boucle lâche et de l'extrémité 3 de fil tendu, suivie d'une impression mécanique ou pneumatique d'un mouvement de rotation du brin de la boucle autour de l'extrémité 3 de fil tendu (figures 6 et 7). Cette formation du tortillon consiste, en fait, à réaliser une torsion d'un brin de la boucle lâche sur l'extrémité 3 de fil tendu, de telle sorte qu'ils restent intimement liés.

Le serrage du tortillon obtenu sur la bobine 1 est réalisé, comme le montre notamment la figure 9 des dessins annexés, par action d'une traction sur l'extrémité 3 de fil tendu sous l'effet d'une rotation de la bobine 1 dans le sens du bobinage et d'un maintien immobile de ladite extrémité 3 de fil tendu ou sous l'effet d'une traction directe sur ladite extrémité 3 de fil tendu. Une telle traction a pour effet de former un léger nouage de la dernière spire de fil sur la bobine 1, par réduction de la circonférence de la boucle lâche et coopération simultanée d'un brin de cette dernière avec l'extrémité 3 de fil tendu. Dans le cas où l'extrémité 3 de fil tendu est soumise à une traction directe, ladite extrémité est tirée en direction opposée à la bobine 1, cette dernière étant maintenue immobile, de sorte que l'effet de réduction décrit précédemment est également obtenu.

La coupe de l'extrémité restante du fil, après nouage, est réalisée suivant des procédés connus à action mécanique ou thermique.

Le dispositif 4 de nouage d'un fil pour la mise en oeuvre de ce procédé est essentiellement constitué par un dispositif 5 de saisie et de positionnement de l'extrémité libre 3 du fil enroulé, par un moyen 6 de réalisation d'une boucle lâche, par un dispositif 7 de formation d'un tortillon et par un moyen 8 de coupe de l'extrémité 3 restante du fil.

Selon un mode de réalisation préférentiel de l'invention, représenté aux figures 1 à 3 des dessins annexés, le dispositif 5 de saisie et de positionnement de l'extrémité libre 3 du fil enroulé est avantageusement constitué par une buse d'aspiration 9, munie d'une cellule de détection de fil (non représentée) et déplaçable en rapprochement et en éloignement de la bobine 1 dans un plan passant par l'axe longitudinal de cette dernière et par une plaque de positionnement 10 déplaçable, depuis une position extérieure à l'encombrement longitudinal de la bobine 1, parallèlement à l'axe longitudinal de ladite bobine 1 et pourvue d'une encoche 10' d'indexation du fil aspiré par la buse 9. De préférence, la buse d'aspiration 9 est munie intérieurement d'un élément de retenue perméable tel qu'une grille fine ou une feuille de mousse, destiné à retenir l'extrémité aspirée de fil 3. Ainsi, le fil aspiré par la buse 9 peut être disposé à l'intérieur de cette dernière en évitant d'être soumis à un effet de détorsion du à l'aspiration. Il en résulte que l'extrémité du fil reste parfaitement en état lors du rembobinage ou d'une utilisation postérieure.

La recherche de l'extrémité libre 3 du fil est effectuée par déplacement de la buse d'aspiration 9, suivant un mouvement C (figure 2) vers la surface de la bobine 1 qui tourne sur elle-même en sens A d'enroulement du fil jusqu'à ce que l'extrémité libre 3 du fil enroulé soit détectée par la cellule de détection de la buse d'aspiration 9. Cette cellule déclenche alors une inversion du sens de rotation de la bobine 1 au moyen du support 2 dans le sens B, de manière à réaliser un déroulage du fil, qui peut être aspiré par la buse 9. Cette dernière s'éloigne suivant la direction D de la bobine 1, tout en restant en fonctionnement, lorsqu'une longueur prédéterminée de fil est aspirée. Le fil aspiré se présente donc sous tension entre la bobine 1 et la buse 9 (figure 2).

La plaque de positionnement 10 est alors déplacée parallèlement à l'axe longitudinal de la bobine 1, de manière à croiser l'extrémité 3 de fil tendu entre ladite bobine 1 et la buse d'aspiration 9, le fil se positionnant automatiquement dans l'encoche d'indexation 10'. Ce déplacement de la plaque de positionnement 10 a pour conséquence d'amener le fil dans une position inclinée par rapport à une perpendiculaire à la bobine 1. Cette dernière est alors mise en rotation de bobinage par le support 2, ce qui a pour effet un positionnement du fil perpendiculairement à la bobine 1 et la réalisation d'au moins une spire droite alignée avec le fil tendu (figure 3).

Le moyen 6 de réalisation d'une boucle lâche se présente avantageusement sous forme d'une butée escamotable 11 montée, par l'intermédiaire d'une tringlerie pivotante 12 actionnée par un vérin non représenté, sur un manchon rotatif 13 coaxial à la bobine 1 et entraîné en rotation, de manière débrayable. L'entraînement en rotation du manchon 13 peut avantageusement être réalisé par l'intermédiaire d'un moteur indépendant, non représenté, ou encore au moyen d'un dispositif d'embrayage (non représenté) coopérant avec l'entraînement en rotation de la bobine 1. Afin de permettre un dégagement complet de la butée escamotable 11 en position de repos, le manchon rotatif 13 est avantageusement monté de manière coulissante coaxialement à la bobine 1 et est actionné en déplacement de coulissement par l'intermédiaire d'un vérin non représenté. Par ailleurs, pour assurer un dégagement parfait de la butée escamotable 11 après la réalisation de la boucle lâche, la tringlerie 12 se présente avantageusement sous forme d'un parallélogramme, dont le grand côté opposé à l'extrémité correspondante de la bobine est légèrement plus long que celui articulé avec le petit côté portant la butée escamotable 11.

Selon un premier mode de réalisation de l'invention, la butée escamotable 11 est avantageusement montée coaxialement sur un mandrin 14 de réception et d'entraînement en rotation de la bobine 1 (figures 1 à 5).

Ainsi, pour la formation de la boucle lâche sous forme d'une spire de circonférence nettement supérieure à celle des spires de la bobine 1, après arrêt de l'enroulage d'au moins une spire droite en prolongement de l'extrémité libre 3 du fil, la butée escamotable 11 est déplacée devant ledit fil tendu par l'aspiration de la buse. A cet effet, la tringlerie 12 portant la butée 11 est d'abord déplacée par coulissement coaxial en direction de la bobine 1, puis elle est actionnée par le vérin correspondant dans le sens d'un pivotement de la butée 11 devant le fil tendu, au droit de l'encoche d'indexation 10' (figure 4).

Comme le montre la figure 5 des dessins annexés, la boucle lâche est alors formée par une rotation simultanée de la bobine 1 et de la butée escamotable 11 autour de l'axe longitudinal de la bobine 1. Il en résulte qu'une partie du fil tendu par aspiration est renvidée sur la bobine 1 en formant une boucle ou spire de diamètre supérieur à celui des spires préalablement bobinées, cette boucle venant se placer par un de ses brins, après une rotation d'un tour, à côté de l'extrémité 3 de fil tendu. Cette réalisation de la boucle lâche s'effectue en tirant sur le fil tendu par aspiration.

Selon une variante de réalisation de l'invention, non représentée aux dessins annexés, le moyen 6 de réalisation d'une boucle lâche peut également se présenter sous forme d'une butée escamotable indépendante de l'entraînement de la bobine 1 et dont l'axe de rotation est coaxial à celui de la bobine 1, ladite butée escamotable étant guidée suivant une trajectoire elliptique. Un tel mode de réalisation peut, notamment, être adapté à une application du dispositif sur un bobinoir, la butée escamotable étant alors entraînée par un moyen spécifique et guidé latéralement au poste de bobinage. Ainsi, il suffit, en fin de bobinage, de réaliser plusieurs spires droites par arrêt du déplacement de la mouche de bobinoir et par pincement du fil au niveau de ladite mouche à l'arrêt du cylindre de bobinage, la mise en place de la butée escamotable devant le fil tendu et le déplacement consécutif de ladite butée suivant sa trajectoire elliptique ayant pour effet de permettre la réalisation de la boucle lâche avec traction sur le fil maintenu sous tension par pinçage. Il en résulte que la formation de la boucle s'effectue avec un léger déroulage du fil préalablement bobiné sur les spires droites, l'entraînement de la bobine 1 étant alors débrayée.

Le dispositif 7 de formation d'un tortillon peut être constitué, selon un premier mode de réalisation de l'invention représenté à la figure 6 des dessins annexés, par une buse à air 15 à canal ouvert 15' présentant une chambre de réception d'une portion de fil tendu 3 et d'une portion correspondante parallèle de brin de la boucle lâche.

La figure 7 des dessins annexés représente une variante de réalisation du dispositif 7 de formation d'un tortillon, dans laquelle ce dispositif est constitué par un ensemble mécanique à friction comportant deux bandes 16 se déplaçant à contre-sens et se plaquant de part et d'autre de l'ensemble formé par l'extrémité de fil tendu 3 et par le brin correspondant de la boucle lâche.

Dans le cas d'utilisation d'une buse à air 15 suivant la figure 6, une injection d'air sous pression dans ladite buse, pendant une durée prédéterminée, permet de créer un entremêlage des deux portions de fils parallèles, par torsion. L'utilisation d'un ensemble mécanique à friction (figure 7) permet d'aboutir au même résultat. Il s'en suit que l'extrémité libre 3 de fil tendu est intimement liée à une portion correspondante de la boucle lâche.

Le serrage du tortillon obtenu ou nouage de l'extrémité du fil sur la bobine 1 est simplement effectué par une traction sur ladite extrémité du fil maintenue par un pince-fil 17 dans l'encoche 10' de la plaque 10, ladite traction étant générée par une rotation de la bobine 1 dans le sens d'un rembobinage. Il est également possible de réaliser la traction sur le fil par freinage de la bobine 1 sur son moyen d'entraînement l'extrémité de fil 3 étant alors soumise à un déplacement en sens contraire au sens de bobinage, par exemple par impression d'un mouvement de retrait sur un fil dévidé dans un bobinoir. Cette traction sur le fil sur l'extrémité tendue de fil a pour effet de réaliser un noeud dudit fil autour de la bobine 1, noeud de consistance suffisante pour éviter un dévidage intempestif de fils pendant des opérations de transport ou de manutention.

Le moyen 8 de coupe de l'extrémité 3 restante du fil peut être constitué par tous dispositifs existants, mécaniques ou thermiques de sectionnement de fils et n'est pas décrit plus en détail.

Grâce à l'invention, il est possible de réaliser un accrochage automatique d'une extrémité libre d'un fil de bobine sur une bobine, ce quel que soit le type de support de fil ou de dureté de bobine, tout en garantissant une fiabilité ou solidité optimale en ce qui concerne le point d'accrochage et en maintenant une possibilité de défaire aisément le noeud obtenu lors de l'utilisation du produit bobiné, par simple traction sur le bout libre.

Bien entendu, l'invention n'est pas limitée au mode de réalisation décrit et représenté aux dessins annexés. Des modifications restent possibles, notamment du point de vue de la constitution des divers éléments ou par substitution d'équivalents techniques, sans sortir pour autant du domaine de protection de l'invention.

## Revendications

1. Procédé de nouage d'un fil sur une bobine, dans lequel l'extrémité (3) du fil est préalablement saisie, **caractérisé en ce qu'**il consiste essentiellement à positionner ledit fil sous tension dans le prolongement de la dernière spire bobinée, à réaliser une boucle lâche parallèlement à l'extrémité (3) du fil tendu, puis à former un tortillon par tordage d'un brin de la boucle lâche avec l'extrémité (3) du fil tendu, à serrer ensuite le tortillon obtenu sur la bobine (1), le serrage étant effectué par une traction sur l'extrémité (3) du fil tendu, et à couper l'extrémité restante du fil.

2. Procédé, suivant la revendication 1, **caractérisé en ce que** la saisie de l'extrémité (3) du fil et son positionnement sous tension dans le prolongement de la dernière spire bobinée sont effectués par aspiration de ladite extrémité (3) et mise en rotation de dévidage de fil de la bobine (1) par le support (2), avec réalisation simultanée d'une longueur prédéterminée de fil tendu, puis par déplacement du brin de fil tendu transversalement à l'axe longitudinal de la bobine (1) et par rembobinage partiel du fil en vue de l'obtention d'une spire droite alignée avec le fil tendu.

3. Procédé, suivant l'une quelconque des revendications 1 et 2, **caractérisé en ce qu'**au cours de l'aspiration ou à la fin de cette dernière, il est ménagé un espace dans lequel le fil est tendu et dans lequel peut pénétrer un moyen de déviation du fil à la fin de l'aspiration, de sorte que ce dernier peut être amené sous tension dans une position inclinée transversalement par rapport à l'axe longitudinal de la bobine (1).

4. Procédé, suivant l'une quelconque des revendications 1 à 3, **caractérisé en ce que**, lors du rembobinage du fil consécutif à la fin de l'aspiration, le fil maintenu s'enroule jusqu'à réaliser une spire droite.

5. Procédé, suivant la revendication 1, **caractérisé en ce que** la réalisation de la boucle lâche, parallèlement à l'extrémité (3) du fil tendu, s'effectue par formation d'une spire de circonférence nettement supérieure à celle des spires de la bobine (1), dans le sens de la rotation de bobinage, avec maintien sous tension de l'extrémité libre (3) du fil.

6. Procédé, suivant la revendication 5, **caractérisé en ce que** la formation de la boucle lâche est réalisée avec traction sur l'extrémité libre (3) du fil et rotation simultanée de la bobine (1) et d'un moyen d'appui déporté par rapport au diamètre maximal de la bobine (1), dans le sens du bobinage.

7. Procédé, suivant la revendication 1, **caractérisé en ce que** la formation de la boucle lâche est effectuée par un moyen d'appui déporté par rapport au diamètre maximal de la bobine (1), se déplaçant autour de la bobine (1) dans le sens de bobinage, l'extrémité (3) de fil tendu étant maintenu solidement et la bobine (1) étant maintenue à rotation libre sur le support (2), la boucle lâche ou spire de plus grande circonférence étant obtenue par un déroulage partiel correspondant de la bobine (1), sous traction.

8. Procédé, suivant la revendication 1, **caractérisé en ce que** la formation du tortillon par tordage s'effectue par une saisie simultanée d'un brin de la boucle lâche et de l'extrémité (3) de fil tendu, suivie d'une impression mécanique ou pneumatique d'un mouvement de rotation du brin de la boucle autour de l'extrémité (3) de fil tendu.

9. Procédé, suivant la revendication 1, **caractérisé en ce que** le serrage du tortillon obtenu sur la bobine (1) est réalisé par action d'une traction sur l'extrémité (3) de fil tendu sous l'effet d'une rotation de la bobine (1) dans le sens du bobinage et d'un maintien immobile de ladite extrémité (3) de fil tendu ou sous l'effet d'une traction directe sur ladite extrémité (3) de fil tendu.

10. Dispositif pour la mise en oeuvre du procédé suivant l'une quelconque des revendications 1 à 9, comportant un dispositif (5) de saisie de l'extrémité (3) du fil, **caractérisé en ce que** le dispositif (5) de saisie de l'extrémité (3) du fil forme également un dispositif de positionnement de ladite extrémité de fil enroulé, et **en ce qu'**il est essentiellement constitué par un moyen (6) de réalisation d'une boucle lâche, par un dispositif (7) de formation d'un tortillon et par un moyen (8) de coupe de l'extrémité (3) restante du fil.

11. Dispositif, suivant la revendication 10, **caractérisé en ce que** le dispositif (5) de saisie et de positionnement de l'extrémité libre (3) du fil enroulé est constitué par une buse d'aspiration (9), munie d'une cellule de détection de fil et déplaçable en rapprochement et en éloignement de la bobine (1) dans un plan passant par l'axe longitudinal de cette dernière et par une plaque de positionnement (10) déplaçable, depuis une position extérieure à l'encombrement longitudinal de la bobine (1), parallèlement à l'axe longitudinal de ladite bobine (1) et pourvue d'une encoche (10') d'indexation du fil aspiré par la buse (9).

12. Dispositif, suivant la revendication 11, **caractérisé en ce que** la buse d'aspiration (9) est munie intérieurement d'un élément de retenue perméable, tel qu'une grille fine ou une feuille de mousse, destiné à retenir l'extrémité aspirée de fil (3).

13. Dispositif, suivant la revendication 10, **caractérisé en ce que** le moyen (6) de réalisation d'une boucle lâche se présente sous forme d'une butée escamotable (11) montée, par l'intermédiaire d'une tringlerie pivotante (12) actionnée par un vérin, sur un manchon rotatif (13) coaxial à la bobine (1) et entraîné en rotation, de manière débrayable.

14. Dispositif, suivant la revendication 13, **caractérisé en ce que** l'entraînement en rotation du manchon (13) est réalisé par l'intermédiaire d'un moteur indépendant ou encore au moyen d'un dispositif d'embrayage coopérant avec l'entraînement en rotation de la bobine (1).

15. Dispositif, suivant la revendication 13, **caractérisé en ce que** le manchon rotatif (13) est monté de manière coulissante coaxialement à la bobine (1) et est actionné en déplacement de coulissement par l'intermédiaire d'un vérin.

16. Dispositif, suivant l'une quelconque des revendications 13 et 14, **caractérisé en ce que** la tringlerie (12) se présente sous forme d'un parallélogramme, dont le grand côté opposé à l'extrémité correspondante de la bobine est légèrement plus long que celui articulé avec le petit côté portant la butée escamotable (11).

17. Dispositif, suivant la revendication 13, **caractérisé en ce que** la butée escamotable (11) est montée coaxialement sur un mandrin (14) de réception et d'entraînement en rotation de la bobine (1).

18. Dispositif, suivant la revendication 10, **caractérisé en ce que** le moyen (6) de réalisation d'une boucle lâche se présente sous forme d'une butée escamotable indépendante de l'entraînement de la bobine (1) et dont l'axe de rotation est coaxial à celui de la bobine (1), ladite butée escamotable étant guidée suivant une trajectoire elliptique.

19. Dispositif, suivant la revendication 10, **caractérisé en ce que** le dispositif (7) de formation d'un tortillon est constitué par une buse à air (15) à canal ouvert (15') présentant une chambre de réception d'une portion de fil tendu (3) et d'une portion correspondante parallèle de brin de la boucle lâche.

20. Dispositif, suivant la revendication 10, **caractérisé en ce que** le dispositif (7) de formation d'un tortillon est constitué par un ensemble mécanique à friction comportant deux bandes (16) se déplaçant à contre-sens et se plaquant de part et d'autre de l'ensemble formé par l'extrémité de fil tendu (3) et par le brin correspondant de la boucle lâche.

## Patentansprüche

1. Verfahren zum Knoten eines Fadens an einer Spule, bei welchem das Ende (3) des Fadens vorher gefasst wird, **dadurch gekennzeichnet, dass** das Verfahren im wesentlichen darin besteht,
- den Faden unter Spannung in der Verlängerung der letzten Spulenwindung zu positionieren,
- eine lockere Schlinge parallel zu dem Ende (3) des gespannten Fadens zu bilden,
- dann durch ein Verdrehen eines Teils der lockeren Schlinge mit dem Ende (3) des gespannten Fadens eine Verzwirnung zu bilden,
- anschließend die gebildete Verzwirnung an der Spule (1) festzulegen, wobei die Festlegung durch Ziehen an dem Ende (3) des gespannten Fadens erfolgt,
- und das übrige Ende des Fadens abzuschneiden.

2. Verfahren nach Anspruch 1, **dadurch gekennzeichnet, dass** das Fassen des Endes (3) des Fadens und seine Positionierung unter Spannung in der Verlängerung der letzten Spulenwindung erfolgen durch das Ansaugen des Endes (3) und eine Drehung der Spule (1) zum Abwickeln von Faden durch den Träger (2), wobei gleichzeitig eine vorgegebene Spannfadenlänge gewonnen wird, dann durch ein Bewegen des Spannfadenstücks quer zur Längsachse der Spule (1) und durch ein teilweises Zurückspulen des Fadens, um eine geradelaufende Windung zu erreichen, die mit dem gespannten Faden ausgerichtet ist.

3. Verfahren nach einem der Ansprüche 1 und 2, **dadurch gekennzeichnet, dass** im Verlauf der Ansaugung oder am Ende derselben ein Raum vorgesehen ist, in welchem der Faden gespannt wird und in welchen am Ende der Ansaugung ein Mittel zum Umlenken des Fadens eindringen kann, so dass letzterer unter Spannung in eine Position gebracht werden kann, die bezogen auf die Längsachse der Spule (1) transversal geneigt ist.

4. Verfahren nach einem der Ansprüche 1 bis 3, **dadurch gekennzeichnet, dass** sich der festgehaltene Faden beim Zurückspulen des Fadens im Anschluss an das Ende der Ansaugung bis zur Bildung einer geradelaufenden Windung aufrollt.

5. Verfahren nach Anspruch 1, **dadurch gekennzeichnet, dass** die Bildung der lockeren Schlinge parallel zu dem Ende (3) des gespannten Fadens erfolgt, indem unter Beibehaltung der Spannung des freien Endes (3) des Fadens in der Richtung der Aufspuldrehung eine Windung mit einem Umfang gebildet wird, der deutlich größer als jener der Windungen der Spule (1) ist.

6. Verfahren nach Anspruch 5, **dadurch gekennzeichnet, dass** die Bildung der lockeren Schlinge durch Ziehen an dem freien Ende (3) des Fadens und gleichzeitiges Drehen der Spule (1) und eines in Bezug auf den maximalen Durchmesser der Spule (1) verlagerten Haltemittels im Aufwickelsinn erfolgt.

7. Verfahren nach Anspruch 1, **dadurch gekennzeichnet, dass** die Bildung der lockeren Schlinge durch ein in Bezug auf den maximalen Durchmesser der Spule (1) verlagertes Haltemittel bewirkt wird, das sich im Aufwickelsinn um die Spule (1) bewegt, wobei das Spannfadenende (3) festgehalten und die Spule (1) an dem Träger (2) frei drehbar gehalten wird, wobei die lockere Schlinge oder Windung mit größerem Umfang durch ein entsprechendes teilweises Abwickeln von der Spule (1) unter Ausübung einer Zugkraft erhalten wird.

8. Verfahren nach Anspruch 1, **dadurch gekennzeichnet, dass** die Bildung der Verzwirnung mittels Verdrehen durch ein gleichzeitiges Fassen eines Teils der lockeren Schlinge und des Endes (3) des gespannten Fadens, gefolgt von einer dem Teil der Schlinge mechanisch oder pneumatisch aufgeprägten Drehbewegung um das Ende (3) des gespannten Fadens erfolgt.

9. Verfahren nach Anspruch 1, **dadurch gekennzeichnet, dass** die Festlegung der gebildeten Verzwirnung an der Spule (1) durch die Ausübung einer Zugkraft auf das Spannfadenende (3) unter der Wirkung einer Drehung der Spule (1) im Wicklungssinn bei ortsfest gehaltenem Spannfadenende (3) oder unter der Wirkung einer direkten Zugkraft an dem Spannfadenende (3) erfolgt.

10. Vorrichtung zur Durchführung des Verfahrens nach einem der Ansprüche 1 bis 9, umfassend eine Einrichtung (5) zum Fassen des Endes (3) des Fadens, **dadurch gekennzeichnet, dass** die Einrichtung (5) zum Fassen des Endes (3) des Fadens auch eine Einrichtung zum Positionieren des Endes des aufgerollten Fadens bildet und dass sie im wesentlichen aus einem Mittel (6) zum Bilden einer lockeren Schlinge, einer Einrichtung (7) zum Bilden einer Verzwirnung und einem Mittel (8) zum Abschneiden des übrigen Endes (3) des Fadens besteht.

11. Vorrichtung nach Anspruch 10, **dadurch gekennzeichnet, dass** die Einrichtung (5) zum Fassen und Positionieren des freien Endes (3) des aufgerollten Fadens gebildet ist durch eine Saugdüse (9), die mit einer Fadendetektorzelle versehen ist und die in einer durch die Längsachse der Spule (1) verlaufenden Ebene hin zur und weg von der Spule (1) bewegbar ist, und durch eine Positionierungsplatte (10), die parallel zur Längsachse der Spule (1) von einer äußeren Position an der Längsabmessung der Spule (1) bewegbar ist und mit einer Indexkerbe (10') für den durch die Düse (9) angesaugten Faden versehen ist.

12. Vorrichtung nach Anspruch 11, **dadurch gekennzeichnet, dass** die Saugdüse (9) innen mit einem durchlässigen Rückhalteelement wie einem Feingitter oder einer unterschäumten Folie versehen ist, das zum Zurückhalten des angesaugten Fadenendes (3) bestimmt ist.

13. Vorrichtung nach Anspruch 10, **dadurch gekennzeichnet, dass** das Mittel (6) zur Bildung einer lockeren Schlinge in Form eines zurückziehbaren Stifts (11) vorgesehen ist, der mittels eines schwenkbaren Gestänges (12), das durch eine Winde betätigt wird, an einer drehbaren Muffe (13) montiert ist, die ausrückbar koaxial zur Spule (1) angeordnet ist und drehend angetrieben wird.

14. Vorrichtung nach Anspruch 13, **dadurch gekennzeichnet, dass** der Drehantrieb der Muffe (13) mittels eines unabhängigen Motors oder auch mittels einer mit dem Drehantrieb der Spule (1) zusammenwirkenden Kupplungsvorrichtung realisiert ist.

15. Vorrichtung nach Anspruch 13, **dadurch gekennzeichnet, dass** die Drehmuffe (13) koaxial zur Spule (1) verschiebbar montiert ist und dass ihre Verschiebung mittels einer Winde bewerkstelligt wird.

16. Vorrichtung nach einem der Ansprüche 13 und 14, **dadurch gekennzeichnet, dass** das Gestänge (12) in Form eines Parallelogramms vorgesehen ist, dessen dem entsprechenden Ende der Spule gegenüberliegende Längsseite geringfügig länger ist als jene, die mit der den zurückziehbaren Stift (11) tragenden Schmalseite gelenkig verbunden ist.

17. Vorrichtung nach Anspruch 13, **dadurch gekennzeichnet, dass** der zurückziehbare Stift (11) koaxial an einem Dorn (14) für die Aufnahme und den Drehantrieb der Spule (1) montiert ist.

18. Vorrichtung nach Anspruch 10, **dadurch gekennzeichnet, dass** das Mittel (6) zum Bilden einer lockeren Schlinge in Form eines von dem Antrieb der Spule (1) unabhängigen zurückziehbaren Stifts vorgesehen ist und dass dessen Drehachse koaxial zu jener der Spule (1) ist, wobei der zurückziehbare Stift entlang einer elliptischen Bahn geführt wird.

19. Vorrichtung nach Anspruch 10, **dadurch gekennzeichnet, dass** die Einrichtung (7) zur Bildung einer Verzwirnung durch eine Luftdüse (15) mit offenem Kanal (15') gebildet ist, der eine Kammer für die Aufnahme eines Abschnitts des gespannten Fadens (3) und eines entsprechenden parallelen Teilabschnitts der lockeren Schlinge aufweist.

20. Vorrichtung nach Anspruch 10, **dadurch gekennzeichnet, dass** die Einrichtung (7) zur Bildung einer Verzwirnung durch ein mechanisches Reibsystem gebildet ist, das zwei Bänder (16) umfasst, die sich gegensinnig bewegen und sich an beide Seiten der durch das Ende des gespannten Fadens (3) und durch den entsprechenden Teil der lockeren Schlinge gebildeten Gesamtheit legen.

## Claims

1. Method of tying a yarn to a bobbin, in which the end (3) of the yarn is taken up beforehand, **characterised in that** it consists essentially of positioning said yarn under tension in the extension of the last wound turn, of making a slack loop parallel to the end (3) of the taut yarn, then making a twist by twisting a strand of the slack loop together with the end (3) of the taut yarn, of then tightening the obtained twist onto the bobbin (1), the tightening being effected by traction on the end (3) of the taut yarn, and of cutting off the remaining end of the yarn.

2. Method according to claim 1, **characterised in that** the end (3) of the yarn is taken up and positioned under tension in the extension of the last wound turn by aspiration of said end (3) and unwinding of the yarn from the bobbin (1) by means of a support (2) with simultaneous production of a predetermined length of the taut yarn, then by moving a strand of the taut yarn transversely to the longitudinal axis of the bobbin (1) and by partially rewinding the yarn with a view to obtaining a straight turn aligned with the taut yarn.

3. Method according to any one of claims 1 and 2, **characterised in that** during aspiration or at the end of aspiration, a space is created in which the yarn is tensioned and into which yarn diverting means may penetrate at the end of aspiration, so that the yarn may be brought under tension into a transversely inclined position relative to the longitudinal axis of the bobbin (1).

4. Method according to any one of claims 1 to 3, **characterised in that** when the yarn is rewound after completion of aspiration, the supported yarn winds into a straight turn.

5. Method according to claim 1, **characterised in that** the slack loop, parallel to the end (3) of the taut yarn, is produced by formation of a turn having a much greater circumference than the circumference of the turns of the bobbin (1), in the rotational direction of winding, the free end (3) of the yarn being kept under tension.

6. Method according to claim 5, **characterised in that** the slack loop is formed by traction on the free end (3) of the yarn and by simultaneous rotation of the bobbin (1) and a support means, which is off-centre in comparison with the maximum diameter of the bobbin (1), in the winding direction.

7. Method according to claim 1, **characterised in that** the slack loop is formed by a support unit, which is off-centre in comparison with the maximum diameter of the bobbin (1), moving around the bobbin (1) in the winding direction, the end (3) of the taut yarn being firmly held and the bobbin (1) being kept in free rotation on the support (2), the slack loop or the turn having a greater circumference being obtained by corresponding partial unwinding of the bobbin (1) under traction.

8. Method according to claim 1, **characterised in that** the twist, which is formed by twisting, is made by simultaneous take-up of a strand of the slack loop and the end (3) of the taut yarn, followed by mechanical or pneumatic impression of a rotational movement of the strand of the loop around the end (3) of the taut yarn.

9. Method according to claim 1, **characterised in that** the twist obtained on the bobbin (1) is tightened by traction on the end (3) of the taut yarn by the effect of rotation of the bobbin (1) in the winding direction and holding of said end (3) of the taut yarn in a stationary manner, or by the effect of traction on said end (3) of the taut yarn.

10. Device for carrying out the method according to any one of claims 1 to 9, comprising a take-up device (5) for the end (3) of the yarn, **characterised in that** the take-up device (5) for the end (3) of the yarn also forms a positioning device for said end of the wound yarn, and **in that** the take-up device consists essentially of means (6) for producing a slack loop, a device (7) for producing a twist and cutting means (8) for the remaining end (3) of the yarn.

11. Device according to claim 10, **characterised in that** the take-up and positioning device (5) for the free end (3) of the wound yarn consists of a suction nozzle (9) for the yarn, the suction nozzle being provided with a yarn detection cell and being movable in the plane of the longitudinal axis of the bobbin (1) as it moves closer to or away from the bobbin (1), and of a positioning plate (10) which is movable from a position at the exterior of the longitudinal dimension of the bobbin (1) parallel to the longitudinal axis of said bobbin (1) and which is provided with an index notch (10') for the yarn aspirated by the nozzle (9).

12. Device according to claim 11, **characterised in that** the suction nozzle (9) is provided with an internal permeable retaining element in the form of a fine grille or foam sheet for holding the aspirated yarn end (3).

13. Device according to claim 10, **characterised in that** the means (6) for producing a slack loop are in the form of a retractable stop (11), which is mounted by means of a cylinder-operated pivotal rod linkage (12) on a rotating sleeve (13) which is coaxial to the bobbin (1) and set into rotation in a disengaging manner.

14. Device according to claim 13, **characterised in that** the sleeve (13) is rotated by means of an independent motor or a clutch device cooperating with the rotation of the bobbin (1).

15. Device according to claim 13, **characterised in that** the rotatable sleeve (13) is mounted in a sliding manner coaxially to the bobbin (1) and is made to slide by means of a cylinder.

16. Device according to any one of claims 13 and 14, **characterised in that** the rod linkage (12) is in the form of a parallelogram, of which the large side opposite to the corresponding end of the bobbin is slightly longer than the side which is hinged to the small side carrying the retractable stop (11).

17. Device according to claim 13, **characterised in that** the retractable stop (11) is coaxially mounted on a mandrel (14) for receiving the bobbin (1) or setting it into rotation.

18. Device according to claim 10, **characterised in that** the means (6) for producing a slack loop are in the form of a retractable stop independent of the drive of the bobbin (1) and of which the axis of rotation is coaxial to that of the bobbin (1), said retractable stop being guided along an elliptical path.

19. Device according to claim 10, **characterised in that** the device (7) for forming a slack loop consists of an air nozzle (15) having an open channel (15') exhibiting a chamber for receiving a portion of the taut yarn (3) and a corresponding parallel portion of strand of the slack loop.

20. Device according to claim 10, **characterised in that** the device (7) for forming a twist consists of a mechanical friction unit comprising two bands (16), which move in opposite directions and are placed against either side of the unit formed by the end of the taut yarn (3) and by the corresponding strand of the slack loop.
